# EUROPÄISCHE PATENTSCHRIFT

(11) **EP 0 150 047 B1**
(45) Veröffentlichungstag und Bekanntmachung des Hinweises auf die Patenterteilung: **01.08.1990**
(21) Anmeldenummer: 85100445.7
(22) Anmeldetag: 17.01.1985
(51) Int. Cl.: B41F 13/00, B41F 5/24

(54) **Flexodruckmaschine mit temperaturstabilisiertem Druckmaschinengestell**
Flexographic printing machine with thermically stabilized frame
Machine d'impression flexographique avec bâti de machine stabilisé thermiquement

(30) Priorität: 18.01.1984 DE 3401626
(43) Veröffentlichungstag der Anmeldung: 31.07.1985
(73) Patentinhaber: FISCHER & KRECKE, D-4800 Bielefeld (DE)
(72) Erfinder: Hars, Christoph, Dr. Ing., D-4800 Bielefeld 1 (DE); Tessmann, Ottomar, Ing. grad., D-4800 Bielefeld 16 (DE); Schirrich, Klaus Ing. grad., D-4800 Bielefeld 16 (DE); Steinmeier, Bodo, Ing. grad., D-4800 Bielefeld 15 (DE)
(74) Vertreter: TER MEER STEINMEISTER & PARTNER GbR

(56) Entgegenhaltungen:
- DE-A- 2 250 877
- DE-A- 3 208 886
- DE-C- 487 851

## Beschreibung

Die Erfindung betrifft eine Flexodruckmaschine mit den im Oberbegriff des Patentanspruchs 1 genannten Merkmalen.

Das der Erfindung zugrundeliegende Problem wird nachfolgend an sogenannten Einzylinder-Flexodruckmaschinen erläutert, weil es dort beim Druckbetrieb signifikant auftritt. Die Erfindung ist jedoch nicht auf Einzylinder-Flexodruckmaschinen beschränkt.

Einzylinder-Flexodruckmaschinen besitzen einen großen gemeinsamen Gegendruckzylinder, um den in den beiden heute verbreitetsten Ausführungsformen 4 oder 6 Flexodruckwerke angeordnet sind. Je nach Arbeitsbreite der Flexodruckmaschine, dem Formatbereich und der Anzahl der um den gemeinsamen Gegendruckzylinder angeordneten Flexodruckwerke hat der Gegendruckzylinder einen Durchmesser von 1 bis 2 m und in besonderen Fällen auch von mehr als 2 m.

Die Gegendruckzylinder müssen mit sehr hoher Rundlaufgenauigkeit hergestellt sein, die auch während der Betriebszeit gewährleistet bleiben muß. Beispielsweise darf nach heutiger Erkenntnis der zulässige Rundlauffehler des Gegendruckzylinders bei einer Einzylinder-Flexodruckmaschine einen Wert von max. +/- 5 p (= +/- 0,005 mm) nicht überschreiten. Dabei verschärft sich diese Bedingung absolut mit zunehmendem Durchmesser des Gegendruckzylinders. So darf im Gegensatz zur Einzylinder-Flexodruckmaschine bei den sogenannten Mehrzylinder-Flexodruckmaschinen, bei denen jedem einzelnen Druckwerk ein separater Gegendruckzylinder zugeordnet ist, dessen Durchmesser vorrangig in Abhängigkeit der Arbeitsbreite zwischen 100 und 300 mm angesetzt werden kann, für den Gegendruckzylinder eher eine größere Rundlaufabweichung toleriert werden, da aufgrund der stärkeren Krümmung des Gegendruckzylinders die Berührungsfläche zwischen Klischee- und Gegendruckzylinder schmaler, daraus folgend die Zustellkraft zwischen Klischee- und Gegendruckzylinder bei gegebenen Dickentoleranzen von Klischee und Bedruckstoff geringer und damit die Ausgleichsfähigkeit der Klischees insgesamt günstiger ist.

Um bei Einzylinder-Flexodruckmaschinen in jedem Betriebszustand den exakten Rundlauf des Gegendruckzylinders einhalten zu können, wird dieser in heutigen Einzylinder-Flexodruckmaschinen üblicherweise temperiert und damit auf einem vorbestimmten Temperaturniveau gehalten.

Erschwerend kommt nämlich für die Einzylinder-Flexodruckmaschine hinzu, daß in einer Flexodruckmaschine zwischen den einzelnen Flexodruckwerken sogenannte Zwischentrocknungen angeordnet sind, die, insbesondere beim Drucken auf nicht saugfähige Bedruckstoffe, von großer Wichtigkeit sind und die Aufgabe haben, die in vorauslaufenden Druckwerken aufgetragene Farbe zumindest anzutrocknen, bevor in dem nächstfolgenden Druckwerk weitere Farbe flächenhaft oder in Rasterpunkten aufgetragen wird.

Die Zwischentrockner arbeiten im allgemeinen nach dem Prinzip der sogenannten Konvektionstrockner, bei denen ein erzwungener Luftstrom auf die frisch bedruckte Materialbahn aufgeblasen und zugleich mittels des sogenannten Zwischentrocknungs-Blas-Saugkastens wieder abgesogen wird. Zur Unterstützung des Trocknungsvorgangs wird die Blasluft in der Regel temperiert, wobei die Temperaturen in erster Linie in Abhängigkeit von dem Bedruckstoff zwischen 40 und 60° für viele Kunststoff-Folien, beim Bedrucken von Papier durchaus aber auch bis 100°C und mehr betragen.

Insbesondere beim Stillstand einer Einzylinder-Flexodruckmaschine oder auch bei langsamem Lauf können damit von einer Zwischentrocknung erhebliche Wärmeeinflüsse auf den gemeinsamen Gegendruckzylinderausgeübtwerden, so daß sich dieser, sofern er nicht durch andere Maßnahmen temperaturstabilisiert wird, sehr ungleichmäßig erwärmen würde, was nicht ohne Einfluß auf die Rundlaufgenauigkeit bleiben könnte.

Bekannt sind Stahl-Gegendruckzylinder mit einem äußeren Stahl-Doppelmantel, dessen Zwischenraum einen Temperierwasserkanal ergibt. Durch diesen Temperierwasserkanal wird nahezu drucklos und unter Zuhilfenahme von Wasserführungselementen Temperierwasser geführt, das mittels eines außen angeschlossenen Temperiergeräts auf einem vorbestimmten Temperaturniveau gehalten wird.

Bekannt sind auch einwandige, vornehmlich gußeiserne Gegendruckzylinder, bei denen das Temperierwasser von innen her gegen den gußeisernen Zylindermantel gesprüht wird.

Bei gleichbleibender Temperierung des Gegendruckzylinders bleiben seine Abmessungen unabhängig vom Betriebszustand der Druckmaschine konstant; jedenfalls lassen sich bei ordnungsgemäß arbeitendem Temperiersystem und im üblichen Betrieb einer Druckmaschine keine druckrelevanten Maßverschiebungen feststellen. Lediglich bei gestoppter Maschine, aber weiterlaufender, mit erwärmter Blasluft arbeitender Zwischentrocknung, können wärmedehnungsbedingte, reversible Deformationen aufkommen, die sich nach Wiederanlauf der Druckmaschine kurzzeitig bemerkbar machen können, nach kurzem Betrieb aber verschwinden.

Der in den letzten Jahren stark weiterentwickelte und heute mit hohen Druckqualitäten praktizierte Flexodruck zeigt beim Arbeiten mit Einzylinder-Flexodruckmaschinen von Zeit zu Zeit die folgenden problembehafteten Vorgänge: kurze Zeit nach Anlauf, vornehmlich einer Einzylinder-Flexodruckmaschine, z.B. nach 5- bis 10-minütigem Betrieb, treten zunächst kaum wahrnehmbare leichte, dann jedoch deutlicher werdende Aussetzer im Druck auf, die ein sofortiges Nachjustieren der Druckwerke erforderlich machen. Dieser Fehler kann jedoch erst ausgeglichen werden, nachdem er optisch wahrnehmbar aufgetreten ist. Es ist dann jedoch unvermeidbar, daß innerhalb einer bedruckten Materialrolle Ausschußbilder enthalten sind, die unter Umständen jedoch die gesamte Materialrolle zum Ausschuß machen, weil es im nachhinein bei der Weiterverarbeitung einer bedruckten Rolle nicht mehr möglich ist, die möglicherweise auch nur in geringer Anzahl vorhandenen fehlerhaft bedruckten Produkte auszusuchen.

Dieses Phänomen wird, wenn es auftritt, auf eine nicht zureichende Zustellung der Druckwerke zurückgeführt, deren Zustellorgane aufgrund der beim Drucken auftretenden Vibrationen und Stoßkräfte sich geringfügig gesetzt bzw. verstellt haben. Der Fehler wird dann durch leichtes Nachjustieren der Druckwerke behoben.

Meistens tritt das Phänomen überhaupt nicht auf, wenn von Druckbeginn an eine etwas stärkere Zustellung der Druckwerke vorgenommen worden ist, so daß das vermutete Setzen und Zurückweichen der Druckwerke noch nicht zu Aussetzern innerhalb des Druckes geführt hat.

Der nachstehend beschriebenen Erfindung liegt die Aufgabe zugrunde, für Flexodruckmaschinen, insbesondere Einzylinder-Flexodruckmaschinen, eine Lösung für die aus den geschilderten Phänomen erwachsenden Probleme zu finden und die Ursache für die Druckausfallerscheinungen, die kurze Zeit nach Betriebsanlauf von Zeit zu Zeit aufkommen, zu vermeiden.

Die erfindungsgemäße Lösung ist im Patentanspruch 1 angegeben.

Vorteilhafte Weiterbildungen des Erfindungsgedankens sind in den Unteransprüchen gekennzeichnet.

Die Erfindung geht aus von der Erkenntnis, daß temperaturbedingte Materialausdehnungen in den beiden Seitengestellen der Druckmaschine als Ursache für den erst allmählich auftretenden Druckausfall verantwortlich sind.

Während der Gegendruckzylinder der Einzylinder-Flexodruckmaschinen, wie vorstehend ausführlich beschrieben, mit Hilfe eines gesonderten Temperiersystems auf einem konstanten Temperaturniveau gehalten wird, um den über den Umfang des Gegendruckzylinders ungleichmäßig verteilten Einfluß durch die Warmluft der Zwischentrocknungen zu kompensieren und die hohe Rundlaufgenauigkeit zu gewährleisten, ist das, insbesondere für den Qualitäts-Flexodruck, entsprechende Erfordernis der gleichbleibenden Temperierung auch des die Druckwerke tragenden Druckmaschinengestells bislang nicht erkannt worden.

Insbesondere durch Wärmeabstrahlung von den Zu- und Abluftrohren für die Zwischentrocknung, aber auch durch eine Veränderung der Raumtemperatur, denkbar einerseits z.B. durch kalte Zugluft, andererseits durch Wärmeabstrahlung in der Maschine selbst, beispielsweise ausgehend vom Hauptantriebsmotor der Druckmaschine oder von der Brückentrocknung, den Wikkelantrieben etc. oder auch durch Nachbarmaschinen, kann sich der Dehnungszustand des Druckmaschinengestells druckrelevant verändern. Kommt es zu einer Erwärmung des Druckmaschinengestells bei gleichbleibender Temperatur des Gegendruckzylinders, so dehnt sich das Gestell geringfügig aus und die Druckwerke rükken vom Gegendruckzylinder ab, was bei entsprechend feiner Voreinstellung der Druckwerke zu den geschilderten Druckaussetzern führen kann. Umgekehrt erfahren die Druckwerke bei Abkühlung des Druckmaschinengestells einen Versatz in Richtung zum Gegendruckzylinder hin, was sich jedoch vergleichsweise geringer und nur bei den heute durchaus üblichen hohen Qualitätsanforderungen merkbar auf das Druckerzeugnis auswirkt.

Bei einer Einzylinder-Flexodruckmaschine mit einem Gegendruckzylinder von ca. 2 m Durchmesser wirkt sich eine Veränderung der Gestelltemperatur um 1⁰ Kelvin bereits mit der relativen Verschiebung der Druckwerke um ca. 0,01 mm aus. Eine derartige Temperaturänderung wirkt sich damit im Versatz der Druckwerke zum Gegendruckzylinder stärker aus, als heute Feinkorrekturen in der Druckwerkszustellung vorgenommen werden.

Die erfindungsgemäße Lösung geht nun darin, die Druckmaschinengestelle ähnlich wie den Gegendruckzylinder zu temperieren, wozu die Druckmaschinengestelle beispielsweise mit intern geführten Wasserkanälen ausgerüstet werden, durch die Temperierwasser geleitet und damit das Druckmaschinengestell auf gleichbleibender Temperatur gehalten wird.

Es ist vergleichsweise wenig aufwendig,.derartige Kanäle in den gußeisernen Rahmen einer Druckmaschine mit einzugießen. Eine weitere Möglichkeit besteht darin, sogenannte Temperierschlangen, also eine ein Temperierfluid führende Rohrleitung mit guter Wärmeleitung auf das Druckmaschinengestell aufzukleben oder aufzuschrauben, wobei besonderer Wert auf eine hohe Wärmeübergangszahl zwischen dem Temperierschlangensystem und den Druckmaschinengestellen zu legen ist.

Erfindungsgemäß ist eine solche Temperaturstabilisierung der Druckmaschinengestelle mindestens im Projektionsbereich des Gegendruckzylinders erforderlich, da man mit hinreichender Genauigkeit davon ausgehen kann, daß sich die Seitenteile der Druckwerke einschließlich der Konsolen einerseits und der Hauptdruckständer im Projektionsbereich des Gegendruckzylinders andererseits gleichmäßig erwärmen. Außerhalb der Peripherie des Gegendruckzylinders werden sich die Wärmedehnungen-gleiche Erwärmung vorausgesetzt-gegenseitig aufheben. Innerhalb der Peripherie des Gegendruckzylinders tritt jedoch durch die Festschreibung der Temperatur des Gegendruckzylinders einerseits und der bislang nicht praktizierten Temperaturstabilisierung des Druckmaschinengestells andererseits ein relativer Dehnungsunterschied und damit ein relativer Versatz der Druckwerke zur Manteloberfläche des Gegendruckzylinders auf.

Sinnvoll kann es auch sein, mit Hilfe.eines begrenzten Temperierbereichs dafür Sorge zu tragen, eine Wärmeeinleitung in die Druckmaschinengestelle zu verhindern. Eine Wärmeeinstrahlung in die Druckmaschinengestelle kann z. B. in den Durchbrücken für die Luftführungsrohre der Zwischentrocknung gegeben sein. Die lokale Wärmeeinleitung wird hier wirksam durch einen Temperierkanal rings um den Durchbruch vermieden. Ein solcher Ringkanal kann auch durch eine mitguterWärmeübergangszahl aufgebrachte Temperierschlange rings um den Durchbruch für die Zwischentrocknungs-Luftführungsrohre gebildet werden.

Eine andere Lösungsmöglichkeit zur kontrollierten Temperierung bzw. Temperaturstabilisierung besteht darin, die Druckmaschinengestelle wenigstens auf einer Seite mit Luftführungs- und Temperierrippen zu versehen, so daß eine Temperierung der Druckmaschinengestelle durch einen temperaturgeregelten Luftstrom erreicht wird. Eine bessere, allerdings technisch aufwendigere Lösung ergibt sich mittels eines Doppelwandgestells, das durch senkrechte Zwischenwände bzw. Rippen eine ausreichend hohe Stabilität erhält, gleichzeitig über eine optimale Führung eines inneren Lufttemperiersystems die gleichbleibende Temperierung des Druckmaschinengestells innerhalb der gewünschten Bereiche gewährleistet.

Systeme zur Temperaturstabilisierung sind insbesondere bei manuell betätigten Druckmaschinen notwendig. Bei Flexodruckmaschinen neuerer Technik, bei denen die ursprünglichen Handverstellorgane durch CNC-gesteuerte elektromotorische Antriebe ersetzt sind, steht der Weg offen, durch eine ständige Temperaturmessung des Druckständers und auch der mittleren Temperatur des Temperierwassers für den Gegendruckzylinder eine automatische Kompensation unterschiedlicher Wärmeausdehnungszustände infolge unterschiedlicher Temperierung über die CNC-Steuerung zu erreichen.

Die Erfindung und vorteilhafte Einzelheiten werden nachfolgend unter Bezug auf die Zeichnung in beispielsweisen Ausführungsformen näher erläutert. Es zeigen
Fig. 1 in schematischer Darstellung die Seitenansicht eines Einzylinder-Flexodruckmaschinengestells mit sechs Druckwerken;
Fig. 2 die Seitenansicht einer anders gestalteten Ausführungsform eines Einzylinder-Flexoddruckmaschinengestells ebenfalls mit sechs Druckwerken;
Fig. 3 das Druckmaschinengestell gemäß Fig. 1 und 2, wobei jedoch lediglich die zur Abschirmung der Wärmeabstrahlung dienenden Temperierkanäle gezeigt sind;
Fig. 4 eine Temperierschlange mit eingegossenem Temperierkanal;
Fig. 5 die perspektivische Ansicht eines Ausschnitts einer größeren Temperierschlange;
Fig. 6 den Schnitt durch eine Konsole im Bereich einer Temperierschlange; und
Fig. 7 eine Horizontalschnitt-Draufsicht auf einen Ausschnitt eines Druckmaschinengestells mit erfindungsgemäßen Merkmalen.

In der Fig. 1 ist der Gegendruckzylinder 1 eines Einzylinder-Flexodruckmaschinengestells mit sechs Druckwerken in seiner Umrißlinie dargestellt. Das Druckmaschinengestell besteht im einzelnen aus dem in der Regel mehrteiligen Hauptgestell 2 m das auf der Fundamentplatte 3 aufgesetzt ist und neben der Lagerung für den Gegendruckzylinder 1 in der Regel mehrteilige Gestelle 4 aufnimmt, wobei letztere in dem hier dargestellten Fall für vier Druckwerke fugenlos in die Druckwerkskonsolen 5 übergehen. Die Druckwerke bestehen im einzelnen aus dem Druckwerksbock 6, dem Farbwerksbock 7 und dienen zur Aufnahme jeweils eines Plattendruckzylinders 8 und beispielsweise eines Farbwalzenpaares 9. Der Gegendruckzylinder 1 ist, wie beschrieben, aber zeichnungsmäßig nicht näher dargestellt, mit einem Temperierwasserführungssystem ausgerüstet, so daß der Gegendruckzylinder 1 mit großer Genauigkeit auf einem konstanten Temperaturniveau gehalten wird. Erfindungsgemäß gilt es, auch den Hauptdruckständer, bestehend aus dem Hauptgestell 2 und den Gestellen 4, im Projektionsbereich des Gegendruckzylinders 1 ebenfalls auf einem konstanten Temperaturniveau zu halten. Um dieses zu erreichen, ist der Hauptdruckständer im Projektionsbereich des Gegendruckzylinders 1 mit einem durchgehenden Temperierkanal 10 ausgerüstet, so daß nur jeweils ein Temperierwassereintritt und -austritt 11, 12 nötig sind. Dieses hat gegenüber einem mehrteiligen und parallel zu beaufschlagenden Temperiersystem den Vorteil, daß in allen Bereichen eine gleich starke Durchflutung mit dem Temperiermedium sichgestellt ist.

Fig. 2 zeigt die Seitenansicht eines Einzylinder-Flexodruckmaschinengestells mit sechs Druckwerken analog Fig. 1, jedoch mit vier getrennten Temperierkanälen 13, 14, 15 und 16 mit den Ein- bzw. Austrittsanschlüssen 13a, b, 14a, b, 15a, b und 16a, b. Eine Kanalführung nach Fig. 2 bietet den Vorteil gegenüber der Kanalführung nach Fig. 1, daß die Durchflutung der vier Temperierbereiche je nach Beaufschlagung derAnschlüsse 13a, b, 14a, b, 15a, b und 16a, b sowohl eine Reihenschaltung gemäß Fig. 1 als auch eine Parallelschaltung ermöglicht. Im letzteren Fall ist lediglich durch eine Maßnahme im Zuführungsbereich des Temperiermediums darauf zu achten, daß alle vier Temperierkanäle 13, 14, 15 und 16 mit gleicher Temperiermenge durchflutet werden. Gegenüber der Reihenschaltung gemäß Fig. 1 hat eine Parallelschaltung, die gemäß Fig. 2 möglich wird, den Vorteil, daß die Temperaturunterschiede innerhalb des Druckmaschinengestells geringer gehalten werden können.

Fig. 3 zeigt ein Druckmaschinengestell nach Fig. 1 und 2, bei dem jedoch im Unterschied zu den vorangehenden Figuren lediglich die Temperierkanäle 16 bzw. 17 dargestellt sind, die zur Abschirmung der Wärmeabstrahlung dienen, welche von den Zu- und Abluftrohren für die Zwischentrocknungen ausgeht. Die Blas-Saug-Düsen der Zwischentrocknung sind mit 18 und die durch das Druckmaschinengestell geführten Zu- und Abluftrohre für die Zwischentrocknung mit 19 bzw. 20 bezeichnet.

Ein temperaturstabilisiertes Druckmaschinengestell wird vorzugsweise sowohl das Temperierkanalystem nach Fig. 1 oder 2 als auch die Temperierkanäle 16 und 17 nach Fig. 3 besitzen.

Der Gegendruckzylinder 1 ist beidseitig gelagert. Deshalb hat ein Druckmaschinengestell zu beiden Seiten des Gegendruckzylinders 1 Hauptdruckständer. Die Zu- und Abluftrohre 19, 20 für die Zwischentrocknungen werden in der Regel nur von einer Seite zugeführt, so daß die Temperierkanäle 16 bzw. 17 nach Fig. 3 lediglich auf der Maschinenseite, auf der die Luftführungsorgane sich befinden, mit Temperiermedium beaufschlagt zu werden brauchen.

Die Temperierkanäle 16, 17 nach Fig. 3 lassen sich aus Platzgründen nicht in jedem Maschinentyp unterbringen. Es ist dann vorteilhaft, von innen her gegen den Durchbruch eine vorzugsweise aus Aluminium gegossene Temperierschlange 21 gegen die betreffende Druckwerkskonsole 5 bzw. für die Temperierschlange 17 von innen her gegen das Hauptgestell 2 zu schrauben. Die Temperierschlange 21 (vgl. Fig. 4) verfügt über einen eingegossenen Temperierkanal 24 mit der Zu- und Abführbohrung 22 bzw. 23. Über die Schraublöcher 25 ist diese auf der Unterseite 26 feinst bearbeitete Temperierschlange 21 über die Schraublöcher 25 anzuschrauben, wobei auf einen guten Wärmeübergang von der Temperierschlange 21 auf die betreffende Druckwerkskonsole 5 zu achten ist- notfalls unter Zuhilfenahme von einem speziell wärmeleitenden Kleber oder einer Dichtungs- oder Fugenmasse.

Fig. 5 zeigt in perspektivischer Ansicht einen vereinfachten Ausschnitt aus einer größeren Temperierschlange, die im wesentlichen aus dem Leitungsrohr 27 für das Temperiermedium und einer Anschraubplatte 28, die mit dem Leitungsrohr 27 mit der Schweißnaht 29 verschweißt ist. Großflächige, mäanderförmige Temperierschlangen gemäß Fig. 5 können auf die glatte, unverrippte Seite des Hauptständers als Alternative zu den eingegossenen Temperierkanälen 10 bzw. 13 bis 16 gemäß Fig. 1 und 2 gegen das bzw. die Druckmaschinengestelle geschraubt werden, wobei auf einen sehr guten Wärmeübergang von Anschraubplatte 28 zu Hauptgestell 2 oder den Gestellen 4 zu achten ist.

Da eine aufgesetzte Temperierschlange in jedem Fall eine geringere Wärmeableitung bewerkstelligen kann als ein eingegossener Temperierkreislauf gemäß Fig. 1 und 2, ist ein Druckmaschinengestell mit aufgeschraubtem Temperiersystem vorzugsweise durch eine weitere Abdeckung - vor allem zu der verrippten Seite hin - mit Hilfe einer Abdeckplatte 37 gegen einen ungehinderten Wärmeeintritt von außen zu schützen.

Ein analoges Abdeckblech nach Fig. 6 dient dazu, die ungehinderte Wärmeeinstrahlung von den Zu- und Abluftrohren 19 und 20 für die Zwischentrocknung auf die Druckwerkskonsolen 5 zu unterbinden und damit die Temperierung durch die von innen aufgesetzte Temperierschlange 21 zu erleichtern. Fig. 6 gibt eine schematische Darstellung. Sie zeigt den Schnitt durch die Druckwerkskonsole 5, die Temperierschlange 21 mit dem eingegossenen Temperierkanal 24 zur Führung des Temperiermediums, die Zu- und Abluftrohre 19 und 20 und die aufgeschnittene Abschirmung 30, die in schlechter Wärmeleitung mit der Temperierschlange 21 oder der Druckwerkskonsole 5 verschraubt ist, wobei die Abschirmung 30 vorzugsweise über aus Kunststoff hergestellten Haltelaschen 31 in geringer Distanz sowohl zu der aufgesetzten Temperierschlange 21 und der Druckwerkskonsole 5 als auch zu den Luftführungsrohren 19 und 20 angebracht ist.

In Fig. 1 sind schließlich noch Temperaturmeßpunkte 32 angegeben, an denen die aktuelle Temperatur eines Druckmaschinengestells gemessen und überwacht werden kann, was sich einmal zu einer Anzeige verwenden läßt, insbesondere aber bei numerisch gesteuerten Druckwerken auch softwaremäßig zu einer automatischen Nachregulierung der Druckwerkszustellungen verwendet werden kann.

Anstelle einer Temperierflüssigkeit, die beispielsweise den Temperierkanal 10 nach Fig. 1 durchströmt, kann bei entsprechender Rippengestaltung des Druckmaschinengestells und einer wärmeisolierenden Abdeckplatte 37 nach außen die Temperierung des Druckmaschinengestells auch durch einen Luftstrom erreicht werden: In diesem Fall ist jedoch darauf zu achten, daß die Luftführung im Druckmaschinengestell keine Luftbewegung im äußeren Bereich des Druckmaschinengestells verursacht, was sich negativ auf den Druckprozeß auswirken könnte.

Fig. 7 zeigt in einem Horizontalschnitt eine Draufsicht mit dem geschnittenen Druckmaschinengestell, dem Gegendruckzylinder 1, einer äußeren Abdeckplatte 37 und einer inneren zweiteiligen Abschirmplatte 33. Die Temperierluft durchströmt durch Rippen unterteilte, im Druckmaschinengestell ausgearbeitete Räume 35 in senkrechter Richtung. Um einerseits einen ungewollten Luftaustritt zwischen Hauptgestell 2 und Abdeckplatte 37 zu verhindern und andererseits im Hauptgestell 2 unvermeidlicherweise vorhandene Maschinenvibrationen von der Abdeckplatte 37 fernzuhalten, wird die Abdeckplatte 37 über Filzabdichtungen 34 auf das Druckmaschinengestell geschraubt.

## Patentansprüche

1. Flexodruckmaschine mit einem in einem zweiseitigen Druckmaschinengestell (2-5) gelagerten und auf konstante Betriebstemperatur temperierbaren Gegendruckzylinder (1) sowie mit einem oder mehreren um den Umfang des Gegendruckzylinders (1) angeordneten und gegen den Gegendruckzylinder (1) anstellbaren Flexodruckwerk(en) (6-9), dadurch gekennzeichnet, daß das Druckmaschinengestell (2-5) mindestens im Projektionsbereich des Gegendruckzylinders (1) temperaturstabilisiert ist.

2. Flexodruckmaschine nach Anspruch 1, dadurch gekennzeichnet, daß das gesamte beidseitige ein- oder mehrteilige Druckmaschinengestell (2-5) mit Ausnahme der Druckwerkskonsole (5) temperaturstabilisiert ist.

3. Flexodruckmaschine nach Anspruch 1 oder 2, dadurch gekennzeichnet, daß das Druckmaschinengestell (2-5) mit geschlossenen Temperierkanälen (10; 13-16; 17) für ein Temperierfluid versehen ist.

4. Flexodruckmaschine nach Anspruch 3, dadurch gekennzeichnet, daß das Druckmaschinengestell (2-5) als Eisengußteil gefertigt ist, in das die Temperierkanäle (10; 13-16; 17) eingearbeitet sind.

5. Flexodruckmaschine nach Anspruch 3, dadurch gekennzeichnet, daß das Druckmaschinengestell (2-5) mit aufgeschraubten oder aufgeklebten Temperierkanälen (21; 28) versehen ist, die von einem flüssigen Temperiermittel durchströmt sind.

6. Flexodruckmaschine nach Anspruch 1 oder 2, dadurch gekennzeichnet, daß das Druckmaschinengestell (2-5) auf wenigstens einer Seite mit Rippen zur kontrollierten Führung eines temperierenden Luftstroms versehen ist.

7. Flexodruckmaschine nach Anspruch 6, dadurch gekennzeichnet, daß das Druckmaschinengestell (2-5) doppelwandig ausgeführt ist und im Zwischenbereich zwischen den Wänden 'Trennrippen zur Bildung von Luftführungskanälen für ein inneres Luft-Temperiersystem aufweist.

8. Flexodruckmaschine nach einem der vorstehenden Ansprüche mit zwischen den einzelnen Flexodruckwerken (6-9) am Umfang des Gegendruckzylinders (1) verteilt angeordneten Einrichtungen (18) zur Zwischentrocknung, die mit über Rohrleitungen zu- bzw. angeführter Heißluft versorgt werden, dadurch gekennzeichnet, daß die Druckmaschinengestelle (2-5) und/oder die Druckwerkskonsolen (5) der Flexodruckwerke (6-9) zur Vermeidung einer ungleichmäßigen Erwärmung der betreffenden Maschinen-Seitenteile und damit einer ungleichmäßigen Wärmeausdehnung im Bereich von Durchbrüchen für wärmeabstrahlende oder wärmeaufnehmende Durchleitungen mit lokalen Temperiereinrichtungen (16; 17) versehen sind.

9. Flexodruckmaschine nach Anspruch 1, dadurch gekennzeichnet, daß die Druckmaschinengestelle (2-5) im Projektionsbereich des Gegendruckzylinders (1) alternativ oder zusätzlich zu einem aktiven Temperiersystem nach einem der vorstehenden Ansprüche mit Temperaturfühlern (32) zur passiven Temperaturerfassung bestückt sind entweder zur Anzeige der aktuellen Gestelltemperatur und/oder bei motorisch verstellbaren Druckwerken (6-9), um temperaturbedingte Korrektursignale für die Druckwerkseinstellung zu erfassen.

## Revendications

1. Machine d'impression flexographique comprenant un cylindre à contre-pression (1) monté dans un bâti de machine d'impression bilatéral (2 à 5) et pouvant être porté à une température de service constante, ainsi qu'un ou plusieurs groupe(s) d'impression flexographique (6 à 9) disposé(s) sur la périphérie du cylindre à contre-pression (1) et pouvant être mis en contact avec ledit cylindre à contre-pression (1), caractérisée en ce que le bâti de machine d'impression (2 à 5) est stabilisé en température au moins dans la zone de projection du cylindre à contre-pression (1

2. Machine d'impression flexographique selon la revendication 1, caractérisée en ce que l'ensemble du bâti de machine d'impression bilatéral (2 à 5) constitué d'une seule ou de plusieurs parties, à l'exception de la console du groupe d'impression (5), est stabilisé en température.

3. Machine d'impression flexographique selon l'une des revendications 1 ou 2, caractérisée en ce que le bâti de machine d'impression (2 à 5) comprend des canaux de stabilisation thermique fermés (10; 13 à 16; 17) pour un fluide de stabilisation thermique.

4. Machine d'impression flexographique selon la revendication 3, caractérisée en ce que le bâti de machine d'impression (2 à 5) est constitué d'une pièce de fonte dans laquelle sont conformés les canaux de stabilisation thermique (10; 13 à 16; 17).

5. Machine d'impression flexographique selon la revendication 3, caractérisée en ce que le bâti de machine d'impression (2 à 5) comporte des canaux de stabilisation thermique vissés ou collés (21; 28) qui sont traversés par un agent de stabilisation thermique liquide.

6. Machine d'impression flexographique selon l'une des revendications 1 ou 2, caractérisé en ce que le bâti de machine d'impression (2 à 5) est équipé au moins sur l'un des côtés de nervures pour la conduction contrôlée d'un courant d'air assurant la stabilisation thermique.

7. Machine d'impression flexographique selon la revendication 6, caractérisée en ce que le bâti de machine d'impression (2 à 5) est réalisé à double paroi et qu'il comprend, dans l'intervalle entre les parois, des nervures de séparation pour la formation de canaux de conduction d'air pour un système interne de stabilisation thermique par air.

8. Machine d'impression flexographique selon l'une des revendications précédentes, comprenant des dispositifs (18) pour le séchage intermédiaire qui sont répartis entre les différents groupes d'impression flexographique (6 à 9) sur la périphérie du cylindre à contre-pression (1) et alimentés en air chaud amené par l'intermédiaire de conduites, caractérisée en ce que, pour éviter un échauffement irrégulier des pièces latérales correspondantes de la machine et donc une dilatation thermique irrégulière, les bâtis de machine d'impression (2 à 5) et/ou les consoles (5) des groupes d'impression flexographique (6 à 9) sont munis, dans la région de traversées de conduites émettant ou absorbant de la chaleur, de dispositifs (16; 17) pour la stabilisation thermique locale.

9. Machine d'impression flexographique selon la revendication 1, caractérisée en ce que, dans la zone de projection du cylindre à contre-pression (1), les bâtis de machine d'impression (2 à 5) sont équipés, comme solution alternative ou en supplément d'un système de stabilisation thermique actif selon l'une des revendications précédentes, de sondes de température (32) pour la mesure passive de la température, destinées à afficher la température momentanée du bâti et/ou, dans le cas des groupes d'impression (6 à 9) à réglage motorisé, à détecter des signaux de correction en fonction de la température pour le réglage des groupes d'impression.

## Claims

1. Flexographic printing machine with an impression cylinder (1) mounted in a double- sided printing-machine frame (2-5) and regul- able to a constant operating temperature, and with one or more flexographic printing unit(s) (6-9) which are arranged round the periphery of the impression cylinder (1) and which can be applied against the impression cylinder (1) characterized in that the printing-machine frame (2-5) can be temperature-stabilised at least in the projection range of the impression cylinder (1).

2. Flexographic printing machine according to Claim 1, characterized in that the entire double- sided one-part or multi-part printing-machine frame (2-5), with the exception of the printing-unit bracket (5), is temperature-stabilised.

3. Flexographic printing machine according to Claim 1 or 2, characterized in that the printing-machine frame (2-5) is provided with closed temperature-regulating channels (10; 13-16; 17) for a temperature-regulating fluid.

4. Flexographic printing machine according to Claim 3, characterized in that the printing-machine frame (2-5) is produced as a cast-iron article, into which the temperature-regulating channels (10; 13-16; 17) are incorporated.

5. Flexographic printing machine according to Claim 3, characterized in that the printing-machine frame (2-5) is provided with screwed- on or glued-on temperature-regulating channels (21; 28) through which a liquid temperature-regulating medium flows.

6. Flexographic printing machine according to Claim 1 or 2, characterized in that the printing-machine frame (2-5) is provided on at least one side with ribs for the controlled guidance of a temperature-regulating air stream.

7. Flexographic printing machine according to Claim 6, characterized in that the printing-machine frame (2-5) is made double-walled and has, in the intermediate region between the walls, separating ribs for forming air-guide channels for an internal air-temperature regulating system.

8. Flexographic printing machine according to one of the preceding claims, with devices (18) for intermediate drying, which are arranged distributed on the periphery of the impression cylinder (1) between the individual flexographic printing units (6-9) and which are supplied with hot air delivered or conveyed via pipelines, characterized in that the printing-machine frames (2-5) and/or the printing-unit brackets (5) of the flexographic printing units (6-9) are provided with local temperature-regulating devices (16; 17), to prevent uneven heating of the particular machine side parts and consequently uneven thermal expansion in the region of perforations for heat- radiating or heat-absorbing through-lines.

9. Flexographic printing machine according to Claim 1, characterized in that, in the projection range of the impression cylinder (1), the printing-machine frames (2-5) are equipped, alternatively or in addition to an active temperature-regulating system according to one of the preceding claims, with temperature sensors (32) for passive temperature detection, either to indicate the current frame temperature and/or, where printing units (6-9) adjustable by means of motors are concerned, to detect temperature-dependent correcting signals for the adjustment of the printing units.
